# EUROPÄISCHE PATENTSCHRIFT

(11) **EP 4 242 378 B1**
(45) Veröffentlichungstag und Bekanntmachung des Hinweises auf die Patenterteilung: **04.12.2024**
(21) Anmeldenummer: 23158113.3
(22) Anmeldetag: 23.02.2023
(51) Int. Cl.: E01H 4/02

(54) **FRÄSWELLE FÜR EINE SCHNEEFRÄSE, INSBESONDERE EINE HECKFRÄSE EINER PISTENRAUPE**
MILLING SHAFT FOR SNOW TILLER, IN PARTICULAR REAR TILLER OF SNOW TILLER
ARBRE DE FRAISAGE POUR UNE FRAISE À NEIGE, EN PARTICULIER UNE FRAISE ARRIÈRE D'UNE DAMEUSE

(30) Priorität: 10.03.2022 DE 102022202430
(43) Veröffentlichungstag der Anmeldung: 13.09.2023
(73) Patentinhaber: Kässbohrer Geländefahrzeug AG, 88471 Laupheim (DE)
(72) Erfinder: Behmüller, Andreas, 89171 Illerkirchberg (DE); Henger, Claudius, 88480 Achstetten (DE); Holzapfel, Sven, 88480 Achstetten (DE); Hartmann, Daniel, 89168 Niederstotzingen (DE); Mangold, Martin, 89180 Berghülen (DE)
(74) Vertreter: Patentanwälte Ruff, Wilhelm, Beier, Dauster & Partner mbB

(56) Entgegenhaltungen:
- EP-A1- 4 183 929
- CN-A- 113 216 066
- DE-A1- 102013 204 723
- US-A- 5 581 914

## Beschreibung

Die Erfindung betrifft eine Fräswelle für eine Schneefräse, insbesondere eine Heckfräse einer Pistenraupe, nach dem Oberbegriff des Anspruchs 1. Die Erfindung betrifft zudem eine Heckfräse für eine Pistenraupe mit einer derartigen Fräswelle sowie eine Pistenraupe mit einer derartigen Heckfräse.

Aus der US 5581914 A ist eine Fräswelle für eine Schneefräse bekannt. Die Fräswelle weist eine Vielzahl von über einen Umfang eines Wellenmantels der Fräswelle verteilt angeordneten Fräszähnen auf. Jeder Fräszahn ist mit jeweils zwei in Rotationsrichtung der Fräswelle zueinander beabstandeten Zahnhöckern versehen. Jeder Zahnhöcker weist jeweils eine Schneidspitze auf, wobei die beiden Schneidspitzen jedes Fräszahns in Rotationsrichtung um einen Umfangswinkel aus einem Bereich zwischen 20° und 40° versetzt zueinander positioniert sind.

Eine weitere Fräswelle für eine Heckfräse einer Pistenraupe ist aus der DE 10 2013 204 723 A1 bekannt. Die bekannte Fräswelle ist rotierbar in einer Heckfräse der Pistenraupe gelagert und weist einen Wellenmantel auf, auf dem über seinen Umfang und seine Länge verteilt eine Vielzahl von Fräszähnen angeordnet sind. Jeder Fräszahn ist mit jeweils zwei Zahnhöckern versehen, die Teil jeweils eines Zahnkopfs sind. Jeder Zahnkopf ist durch zwei Stützstege auf dem Wellenmantel der Fräswelle abgestützt. Die beiden Stützstege sind in Längsrichtung der Fräswelle gesehen axial zueinander versetzt angeordnet und weisen Frontflanken auf, die jeweils mit einer Schneidfunktion versehen sind.

Aufgabe der Erfindung ist es, eine Fräswelle, eine Heckfräse und eine Pistenraupe der eingangs genannten Art zu schaffen, die die Erzielung einer feinkörnigen bearbeiteten Schneeoberfläche ermöglichen.

Diese Aufgabe wird für die Fräswelle durch die Merkmale des Anspruchs 1 gelöst . Die erfindungsgemäße Fräswelle ermöglicht bei einem Einsatz in einer Schneefräse eine besonders feinkörnige Zerkleinerung von Schnee- und Eisbrocken. Vorzugsweise wird die erfindungsgemäße Fräswelle in einer Heckfräse einer Pistenraupe eingesetzt. Hierdurch ist es möglich, eine feinkörnige, bearbeitete Schneeoberfläche im Betrieb der Heckfräse als Heckanbaugerät einer Pistenraupe zu erzielen. Durch den erfindungsgemäßen Höhenunterschied zwischen der vorderen und der hinteren Schneidspitze jedes Fräszahns erfolgt im Betrieb der Fräswelle eine gleichmäßige Verteilung der Fräsarbeit zwischen beiden Schneidspitzen jedes Fräszahns. Die Höhendifferenz zwischen der vorderen und der hinteren Schneidspitze liegt vorzugsweise zwischen 5 mm und 10 mm. Eine besonders vorteilhafte Fräszahngeometrie sieht eine Höhendifferenz von 7,5 mm vor. Erfindungsgemäß sind die beiden Schneidspitzen jedes Fräszahns zudem in Umfangsrichtung, d.h. in Rotationsrichtung der Fräswelle, über einen relativ großen Umfangswinkel zueinander beabstandet, der aus einem Bereich zwischen 20° und 40° gewählt ist. Besonders vorteilhaft beträgt der Umfangswinkel, d.h. der Rotationswinkel zwischen zwei Radialen zur Drehachse der Fräswelle, die jeweils eine vordere Spitze der jeweiligen Schneidspitze tangieren, 30°. Der relativ große Abstand in Rotationsrichtung zwischen den beiden Schneidspitzen der beiden Zahnhöcker jedes Fräszahns ermöglicht es, dass die hintere Schneidspitze des hinteren Zahnhöckers während einer Rotation der Fräswelle bereits einen ausreichenden Umfangsweg zurückgelegt hat, bevor sie auf einen durch die jeweilige vordere Schneidspitze bereits bearbeiteten Schnee- oder Eisbrocken trifft. Hierdurch erfolgt eine nochmalige Zerkleinerung des durch die vordere Schneidspitze schon bearbeiteten Schnee- oder Eisbrockens durch die jeweils hintere Schneidspitze jedes Fräszahns. Die bevorzugte Höhendifferenz zwischen der niedrigeren vorderen Schneidspitze und der höheren hinteren Schneidspitze jedes Fräszahns von wenigstens 5 mm geht von einer üblichen Bearbeitungstiefe einer Fräswelle einer Heckfräse einer Pistenraupe von etwa 20 mm aus. Damit wird eine zumindest weitgehend gleichmäßige Verteilung der Fräsarbeit auf jede vordere und jede hintere Schneidspitze jedes Fräszahns erreicht. Es ergibt sich somit durch die Kombination der beschriebenen Merkmale für jeden Fräszahn eine doppelte Schneid- oder Trennfunktion entsprechender Schnee- oder Eisbrocken.

Das Vorsehen von Schneidkanten im Bereich der Schneidspitzen ermöglicht Schneid- und Trennfunktionen in größerem radialen Abstand zum Wellenmantel als bei dem zuvor beschriebenen Stand der Technik. Die Fräswelle ermöglicht daher eine gute Schneeoberflächenbearbeitung bereits bei geringerer Bearbeitungstiefe als beim Stand der Technik, der Schneidkanten im Bereich der Stützstege unterhalb der Zahnhöcker aufweist.

In Ausgestaltung der Erfindung weisen beide Schneidspitzen jeweils eine vordere Schneidkante auf, die jeweils um einen Winkel von wenigstens 20° relativ zu einer die Drehachse der Fräswelle schneidenden Radialen in Rotationsrichtung nach vorne geneigt ist. Durch diese Ausgestaltung sind sowohl die vordere Schneidspitze als auch die hintere Schneidspitze jeweils mit einer in Rotationsrichtung vorderen Schneidkante versehen, die relativ zu einer entsprechenden Radialen jeweils in Rotationsrichtung nach vorne geneigt sind. Hierdurch ergibt sich ein steiles Anstellen der Schneidkanten in Rotationsrichtung, wodurch sich für jede Schneidkante jeder der beiden Schneidspitzen jedes Fräszahns eine echte, messerartige Schneidwirkung ergibt. Dies ist ein Vorteil gegenüber dem Stand der Technik, bei dem die jeweils vordere Zahnspitze jedes Fräszahnes jeweils eine im Wesentlichen radial ausgerichtete vordere Schneidkante aufweist, so dass beim Auftreffen auf Schnee- oder Eisklumpen im Wesentlichen eine Schlagfunktion entsteht, die bei harten Schnee- und Eisbedingungen zu Abplatzungen und großen Schneebrocken führen kann. Durch die erfindungsgemäße Ausgestaltung werden solche Nachteile vermieden.

In weiterer Ausgestaltung der Erfindung ist die vordere Schneidkante der vorderen Schneidspitze in einem geringeren Winkel relativ zu der die Drehachse schneidenden Radialen nach vorne geneigt als die vordere Schneidkante der hinteren Schneidspitze relativ zu der entsprechenden Radialen. Vorzugsweise ist eine vordere Schneidkante der Schneidspitze des hinteren Zahnhöckers steiler ausgerichtet als die vordere Schneidkante der Schneidspitze des vorderen Zahnhöckers.

In weiterer Ausgestaltung der Erfindung sind beide Schneidspitzen jedes Fräszahns von einer gemeinsamen Zahnbasis getragen, die fest mit dem Wellenmantel verbunden ist, wobei die Zahnbasis einen über eine gesamte Länge des Fräszahns - in Rotationsrichtung gesehen - durchgängigen Auflagesteg auf dem Wellenmantel aufweist. Dadurch, dass der Fräszahn über die gesamte Länge einer Unterkante der Zahnbasis, die den durchgängigen Auflagesteg bildet, mit dem Wellenmantel stoffschlüssig oder in anderer Art und Weise fest verbunden ist, ergibt sich eine besonders stabile Anbindung des jeweiligen Fräszahns an den Wellenmantel. Vorzugsweise sind die Fräszähne aus einer Stahllegierung hergestellt und mit einer Oberfläche des Wellenmantels verschweißt. Sowohl die Zahnbasis als auch die beiden Zahnhöcker mit ihren Schneidspitzen sind in einer Ebene zueinander ausgerichtet, so dass sich für den jeweiligen Fräszahn ein plattenförmiges Bauteil ergibt, das vorzugsweise durch Stanzung und anschließendes Schleifen der Schneidkanten hergestellt ist.

In weiterer Ausgestaltung der Erfindung weist die Zahnbasis wenigstens eine radial oberhalb des Auflagestegs positionierte Aussparung auf. Die Aussparung dient zur Gewichtsreduzierung. Da diese radial oberhalb der durchgängigen Unterkante der Zahnbasis, d.h. des durchgängigen Auflagestegs, in dem jeweiligen Fräszahn ausgebildet ist, wird die Stabilität der Verbindung des Fräszahns mit dem Wellenmantel durch diese Aussparung nicht beeinträchtigt. Die Aussparung wird vorzugsweise durch eine geeignete Ausstanzung in dem plattenförmigen Bauteil des Fräszahns erzielt.

Für die Heckfräse für eine Pistenraupe wird die der Erfindung zugrunde liegende Aufgabe durch die Merkmale des Anspruchs 7 gelöst.

Für die Pistenraupe mit einer derartigen Heckfräse wird die der Erfindung zugrunde liegende Aufgabe durch die Merkmale des Anspruchs 8 gelöst.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt schematisch eine Ausführungsform einer erfindungsgemäßen Pistenraupe mit einer heckseitig angebauten Ausführungsform einer erfindungsgemäßen Heckfräse,
- Fig. 2: die Heckfräse für die Pistenraupe gemäß Fig. 1,
- Fig. 3: schematisch in vergrößerter Darstellung einen Querschnitt durch eine Ausführungsform einer erfindungsgemäßen Fräswelle für die Heckfräse nach den Fig. 1 und 2 und
- Fig. 4: in weiter vergrößerter und detaillierter Darstellung einen Fräszahn für die Fräswelle gemäß Fig. 3.

Eine Pistenraupe P gemäß Fig. 1 ist zur Pflege und zur Gestaltung von Schneegelände insbesondere in einem Skigebiet vorgesehen. Die Pistenraupe P ist heckseitig mit einem Heckgeräteträger versehen, an dem eine Heckfräse HF lösbar angeordnet und im Übrigen hydraulisch mit einer Arbeitshydraulik der Pistenraupe P verbunden ist. Die Heckfräse HF ist mit wenigstens einer Fräswelle 1 versehen, auf deren zylindrischem Wellenmantel jeweils eine Vielzahl von Fräszähnen 3 in Rotationsrichtung sowie in Längsrichtung der Fräswelle 1 verteilt angeordnet sind. Die Fräszähne 3 sind mit einer Oberfläche des Wellenmantels 2 der Fräswelle 1 fest verbunden. Beim dargestellten Ausführungsbeispiel sind die Fräszähne 3 aus einer Stahllegierung hergestellt und stoffschlüssig durch Verschweißung mit der Oberfläche des Wellenmantels 2 verbunden. Alle Fräszähne 3 sind identisch zueinander gestaltet als plattenförmige und einteilige Körper, die in Radialebenen zu einer Drehachse D der Fräswelle 1 parallel zueinander ausgerichtet sind. Jeder Fräszahn 3 weist - in Rotationsrichtung R gesehen - einen vorderen Zahnhöcker 5 sowie einen in Rotationsrichtung beabstandeten hinteren Zahnhöcker 6 auf. Anhand der Fig. 3 ist die Rotationsrichtung R gezeigt im Verhältnis zu einer Fahrtrichtung F der Pistenraupe P, die einer Schlepprichtung der Heckfräse HF entspricht. Die beiden Zahnhöcker 5 und 6 werden getragen von einer Zahnbasis 4, die gemeinsam mit den Zahnhöckern 5 und 6 einen einstückigen, plattenförmigen Körper bildet und zum Wellenmantel 2 hin mit einem Auflagesteg 7 versehen ist.

Anhand der Fig. 3 und 4 ist erkennbar, dass sowohl der vordere Zahnhöcker 5 als auch der hintere Zahnhöcker 6 jeweils mit einer Schneidspitze versehen sind, die in Rotationsrichtung R nach vorne gekrümmt sind. Dabei ist die vordere Schneidspitze des vorderen Zahnhöckers 5 in geringerem radialen Abstand zu einer Oberfläche des Wellenmantels 2 der Fräswelle 1 positioniert als die Schneidspitze des hinteren Zahnhöckers 6. Entsprechende Teilkreislinien T₁ und T₂, die an die vordere Schneidspitze bzw. an die hintere Schneidspitze angelegt sind, lassen eine entsprechende Höhendifferenz A erkennen (Fig. 4). Diese Höhendifferenz A beträgt beim dargestellten Ausführungsbeispiel 7,5 mm. Anhand der Fig. 3 ist eine Schneeoberfläche S angedeutet und eine Bearbeitungstiefe jedes Fräszahns 3 bei im Fräsmodus befindlicher Heckfräse HF dargestellt. Dabei ist gut erkennbar, dass bereits die vordere Schneidspitze des vorderen Zahnhöckers 5 über die Teilkreislinie T₁ in die Schneeoberfläche S eintaucht. Zudem ist erkennbar, dass die um 7,5 mm tiefer eintauchende hintere Schneidspitze des hinteren Zahnhöckers 6 eine zusätzliche und in die Schneeoberfläche S tiefer hineingehende Teilkreislinie T₂ bewirkt.

Wie in Fig. 4 erkennbar ist, ist zudem eine Vorderspitze der Schneidspitze des vorderen Zahnhöckers 5 um einen Winkel α in Rotationsrichtung versetzt zu einer Vorderspitze der Schneidspitze des hinteren Zahnhöckers 6. Dieser Umfangswinkel α ist beim dargestellten Ausführungsbeispiel 30°. Bei anderen Ausführungsformen der Erfindung liegt dieser Umfangswinkel α zwischen 20° und 40°. Der Umfangswinkel α wird verdeutlicht durch eine erste Radiale Rd₁, die an die Vorderspitze der Schneidspitze des vorderen Zahnhöckers 5 angelegt ist und die Drehachse D der Fräswelle 1 schneidet, sowie durch eine weitere Radiale Rd₂, die ebenfalls die Drehachse D schneidet und an die Vorderspitze der hinteren Schneidspitze des hinteren Zahnhöckers 6 angelegt ist.

Zudem ist aus Fig. 4 gut zu erkennen, dass beide Schneidspitzen sowohl des vorderen Zahnhöckers 5 als auch des hinteren Zahnhöckers 6 in Rotationsrichtung nach vorne gekrümmt sind. Beide Schneidspitzen weisen jeweils eine vordere Schneidkante 9, 10 auf. Dabei ist eine vordere Schneidkante 9 der Schneidspitze des vorderen Zahnhöckers 5 in einem Winkel β zu einer Radialen Rd₃ ausgerichtet, der als spitzer Winkel von wenigstens 20° und maximal 40° ausgebildet ist. Bei dem in Fig. 4 dargestellten Ausführungsbeispiel beträgt der Winkel β 23°. Auch die hintere Schneidspitze des hinteren Zahnhöckers 6 weist eine vordere Schneidkante 10 auf, die in einem spitzen Winkel γ zu einer Radialen Rd₄ ausgerichtet ist. Die vordere Schneidkante 10 des hinteren Zahnhöckers 6 ist etwas steiler ausgerichtet als die vordere Schneidkante 9 des vorderen Zahnhöckers 5. Beim dargestellten Ausführungsbeispiel beträgt der Winkel γ 25° und liegt damit ebenfalls in dem vorteilhaften Bereich zwischen 20° und 40°.

Wie anhand der Fig. 3 und 4 erkennbar ist, weist der Fräszahn 3 in Rotationsrichtung eine über die gesamte in Rotationsrichtung gesehene Länge des Fräszahns 3 durchgängige Unterkante auf, die einen Auflagesteg 7 bildet. Dieser Auflagesteg 7 liegt mit seiner gesamten, kreisbogenförmig gekrümmten Unterseite flächig auf der Oberfläche des Wellenmantels 2 der Fräswelle 1 auf und ist stoffschlüssig mit der Oberfläche des Wellenmantels 2 verbunden. Der Fräszahn 3 ist schließlich mit einer Aussparung 8 versehen, die in radialem Abstand oberhalb des Auflagestegs 7 ansetzt und im Wesentlichen dreieckförmig ausgeführt ist etwa parallel zu einer Außenkontur des vorderen Zahnhöckers 5. Die Aussparung 8 ist als Durchtritt in Form einer Ausstanzung gebildet und dient zur Gewichtsreduzierung des Fräszahns 3.

## Patentansprüche

1. Fräswelle (1) für eine Schneefräse, insbesondere eine Heckfräse (HF) einer Pistenraupe (P), mit einer Vielzahl von über einen Umfang eines Wellenmantels (2) der Fräswelle (1) verteilt angeordneten Fräszähnen (3), wobei jeder Fräszahn (3) jeweils mit zwei in Rotationsrichtung der Fräswelle (1) zueinander beabstandeten Zahnhöckern (5, 6) versehen ist, wobei jeder Zahnhöcker (5, 6) jeweils mit einer Schneidspitze versehen ist, wobei die beiden Schneidspitzen jedes Fräszahns (3) in Rotationsrichtung (R) relativ zu einer Drehachse (D) der Fräswelle (1) um einen Umfangswinkel (α) aus einem Bereich zwischen 20° und 40° versetzt zueinander angeordnet sind, **dadurch gekennzeichnet, dass** eine in Rotationsrichtung (R) vordere Schneidspitze radial gesehen einen um wenigstens 5 mm geringeren Abstand zu dem Wellenmantel (2) aufweist als die hintere Schneidspitze jedes Fräszahns (3).

2. Fräswelle (1) nach Anspruch 1, **dadurch gekennzeichnet, dass** der Umfangswinkel (α) 30° beträgt.

3. Fräswelle (1) nach Anspruch 1 oder 2, **dadurch gekennzeichnet, dass** beide Schneidspitzen jeweils eine vordere Schneidkante (9, 10) aufweisen, die jeweils um einen Winkel von wenigstens 20° relativ zu einer die Drehachse (D) der Fräswelle (1) schneidenden Radialen (Rd₁, Rd₂) in Rotationsrichtung (R) nach vorne geneigt ist.

4. Fräswelle (1) nach Anspruch 3, **dadurch gekennzeichnet, dass** die vordere Schneidkante (9) der vorderen Schneidspitze in einem geringeren Winkel relativ zu der die Drehachse (D) schneidenden Radialen (Rd₁) nach vorne geneigt ist als die vordere Schneidkante (10) der hinteren Schneidspitze relativ zu der entsprechenden Radialen (Rd₂).

5. Fräswelle (1) nach einem der Ansprüche 1 bis 4, **dadurch gekennzeichnet, dass** beide Schneidspitzen jedes Fräszahns (3) von einer gemeinsamen Zahnbasis (4) getragen sind, die fest mit dem Wellenmantel (2) verbunden ist, wobei die Zahnbasis (4) einen über eine gesamte Länge des Fräszahns (3) - in Rotationsrichtung (R) gesehen - durchgängigen Auflagesteg (7) auf dem Wellenmantel (2) aufweist.

6. Fräswelle (1) nach Anspruch 5, **dadurch gekennzeichnet, dass** die Zahnbasis (4) wenigstens eine radial oberhalb des Auflagestegs (7) positionierte Aussparung (8) aufweist.

7. Heckfräse (HF) für eine Pistenraupe (P) mit wenigstens einer Fräswelle (1) nach einem der vorhergehenden Ansprüche.

8. Pistenraupe (P) mit einer Heckfräse (HF) nach Anspruch 7.

## Claims

1. A tilling shaft (1) for a snow tiller, in particular for a rear-mounted tiller (HF) of a snow groomer (P), with a plurality of tiller teeth (3) arranged spread over a circumference of a shaft jacket (2) of the tilling shaft (1), wherein each tiller tooth (3) is provided with two cusps (5, 6) at a distance to one another in the rotation direction of the tilling shaft (1), wherein each cusp (5, 6) is provided with a cutting tip, wherein the two cutting tips of each tiller tooth (3) are arranged offset to one another in the direction of rotation (R) by a circumferential angle (α) in a range between 20° and 40°, relative to a rotary axis (D) of the tilling shaft (1), **characterized in that** a cutting tip, at the front in the direction of rotation (R) when viewed radially, has a distance to the shaft jacket (2) at least 5 mm less than that of the rear cutting tip of each tiller tooth (3).

2. The tilling shaft (1) according to claim 1, **characterized in that** the circumferential angle (α) is 30°.

3. The tilling shaft (1) according to claim 1 or 2, **characterized in that** each cutting tip has a front cutting edge (9, 10) respectively which is inclined forwards in the direction of rotation (R) at an angle of at least 20° relative to a radial (Rd₁, Rd₂) intersecting the rotary axis (D) of the tilling shaft (1).

4. The tilling shaft (1) according to claim 3, **characterized in that** the front cutting edge (9) of the front cutting tip is inclined forwards at a lower angle, relative to the radial (Rd₁) intersecting the rotary axis (D), than the front cutting edge (10) of the rear cutting tip relative to the corresponding radial (Rd₂).

5. The tilling shaft (1) according to any of claims 1 to 4, **characterized in that** both cutting tips of each tiller tooth (3) are supported by a common tooth base (4) which is permanently connected to the shaft jacket (2), wherein the tooth base (4) has a contact edge (7) continuous over an entire length of the tiller tooth (3) - when viewed in the direction of rotation (R) - on the shaft jacket (2).

6. The tilling shaft (1) according to claim 5, **characterized in that** the tooth base (4) has at least one cutout (8) positioned radially above the contact edge (7).

7. A rear-mounted tiller (HF) for a snow groomer (P) with at least one tilling shaft (1) according to any of the preceding claims.

8. A snow groomer (P) with a rear-mounted tiller (HF) according to claim 7.

## Revendications

1. Tambour de fraisage (1) pour une fraiseuse à neige, en particulier une fraiseuse arrière (HF) d'une dameuse (P), avec une multitude de dents de fraisage (3) disposées réparties sur la circonférence d'une enveloppe (2) du tambour de fraisage (1), sachant que chaque dent de fraisage (3) est pourvue respectivement de deux crêtes de dent (5, 6) éloignées l'une de l'autre dans le sens de rotation du tambour de fraisage (1), sachant que chaque crête de dent (5, 6) est pourvue respectivement d'une pointe de coupe, sachant que les deux pointes de coupe de chaque dent de fraisage (3) sont disposées décalées l'une par rapport à l'autre d'un angle inscrit (α) compris entre 20° et 40° dans le sens de rotation (R), par rapport à un axe de rotation (D) du tambour de fraisage (1), **caractérisé en ce qu'**une pointe de coupe avant dans le sens de rotation (R) présente, observée dans le sens radial, un écart par rapport à l'enveloppe du tambour (2), qui est inférieur d'au moins 5 mm à celui de la pointe de coupe arrière de chaque dent de fraisage (3).

2. Tambour de fraisage (1) selon la revendication 1, **caractérisé en ce que** l'angle inscrit (α) est de 30°.

3. Tambour de fraisage (1) selon la revendication 1 ou 2, **caractérisé en ce que** les deux pointes de coupe présentent respectivement une arête de coupe avant (9, 10) qui est inclinée vers l'avant dans le sens de rotation (R), respectivement d'un angle d'au moins 20° par rapport à une radiale (Rd₁, Rd₂) coupant l'axe de rotation (D) du tambour de fraisage (1).

4. Tambour de fraisage (1) selon la revendication 3, **caractérisé en ce que** l'arête de coupe avant (9) de la pointe de coupe avant est inclinée vers l'avant à un angle par rapport à la radiale (Rd₁) coupant l'axe de rotation (D) qui est inférieur à l'arête de coupe avant (10) de la pointe de coupe arrière par rapport à la radiale (Rd₂) correspondante.

5. Tambour de fraisage (1) selon l'une des revendications 1 à 4, **caractérisé en ce que** les deux pointes de coupe de chaque dent de fraisage (3) sont portées par une base de dent (4) commune qui est reliée fixement à l'enveloppe du tambour (2), sachant que la base de dent (4) présente, sur l'enveloppe du tambour (2), une nervure d'appui (7) continue sur toute une longueur d'une dent de fraisage (3) - vue dans le sens de rotation (R).

6. Tambour de fraisage (1) selon la revendication 5, **caractérisé en ce que** la base de dent (4) présente au moins un évidement (8) positionné radialement au-dessus de la nervure d'appui (7).

7. Fraiseuse arrière (HF) pour une dameuse (P) avec au moins un tambour de fraisage (1) selon l'une des revendications précédentes.

8. Dameuse (P) avec une fraiseuse arrière (HF) selon la revendication 7.
